# EUROPÄISCHE PATENTSCHRIFT

(11) **EP 2 163 717 B1**
(45) Veröffentlichungstag und Bekanntmachung des Hinweises auf die Patenterteilung: **28.10.2015**
(21) Anmeldenummer: 09174079.5
(22) Anmeldetag: 14.01.2008
(51) Int. Cl.: E05F 15/627

(54) **Vorrichtung zur Anordnung eines Gehäuses an einem Flügel und Verfahren zur Montage**
End plug for the case of an actuating drive and device for fitting the case on a wing
Couvercle terminal pour un boîtier d'un mécanisme de commande et dispositif d'agencement du boîtier sur un vantail

(30) Priorität: 12.01.2007 DE 202007000457 U
(43) Veröffentlichungstag der Anmeldung: 17.03.2010
(62) Teilanmeldung aus: 08100458.2
(73) Patentinhaber: HAUTAU GmbH, 31691 Helpsen (DE)
(72) Erfinder: Speisekorn, Ulrich, 31693 Hespe (DE); Wuestefeld, Wolfgang, 30974 Wennigsen (DE)
(74) Vertreter: Dantz, Jan Henning

(56) Entgegenhaltungen:
- EP-A- 0 534 413
- EP-A- 0 777 028
- DE-A1- 4 407 276

## Beschreibung

Die Erfindung betrifft eine Vorrichtung zur Anordnung eines Gehäuses einer Stellantriebseinheit an einem Rahmen oder Flügel des Fensters. Die Erfindung betrifft auch eine Endabdeckung für die Vorrichtung und ein Verfahren zur Anordnung.

Die Erläuterungen erfolgen mit Bezug auf Fenster; unter einem Fenster im Sinne dieser Ausführungen sind aber auch Türen, Oberlichte, Dachluken etc. zu verstehen. Die Stellantriebseinheit ist zur Betätigung von Fenstern, vorzugsweise von Klapp-Fenstern geeignet.

Mit Stellantrieben zur Betätigung von Fenstern werden beispielsweise Fenster in schlecht zugänglichen Bereichen von Gebäuden geöffnet bzw. geschlossen. Der Stellantrieb ist an einem Fensterflügel, genauer an einem Fensterrahmen angeordnet und betätigt das Fenster über einen Seil-, Ketten- oder Riemenzug. Der Stellantrieb und für dessen Ansteuerung und Betrieb notwendige Einheiten, beispielsweise Netzteil oder Ansteuerungselektronik, sind im Allgemeinen in einem Gehäuse aufgenommen. Dieses Gehäuse weist meist eine lang gestreckte Form auf, wird parallel zur Schwenkachse des Flügels angeordnet und hat die Aufgabe, für einen Schutz der in ihm aufgenommenen Einheiten gegen unerwünschte äußere Einflüssen, wie Staub, Feuchtigkeit oder Licht zu sorgen.

Das Gehäuse soll für ein ansprechendes optisches Erscheinungsbild des an dem Fenster angeordneten Stellantriebs sorgen, vgl. dazu EP 777 028 A1 (Rasmussen), dort Figuren 1 und 6 oder DE 44 07 276 A1 (Geze), dort Fig. 2. Auch EP 534 413 A1 (Winkhaus) zeigt eine Vorrichtung zur Anordnung eines Gehäuses mit Stellantrieb, vgl. dort Fig. 2 und Fig. 8 (Bezugszeichen 54, Spalte 9, ab Zeile 41) oder die dortigen Figuren 10 bis 12.

In einer genaueren Darstellung befasst sich die DE 44 07 276 mit einer Ausstellvorrichtung für einen Flügel, wobei die dortigen Figuren 1 und 2 seitliche Winkel 7 präsentieren, mit denen ein schwenkbares Gehäuse (dort 2) gehalten wird, und zwar drehfähig an einem Festrahmen angeordnet wird. Die dort Konsolen genannten Winkelhalter 7 sind näher in der dortigen Figur 9 umschrieben. Sie sind am Blendrahmen angeordnet und haben Befestigungslöcher, dort 7b, zur Aufnahme von Befestigungsschrauben, die in den Blendrahmen eingeschraubt werden. Sie haben auch eine Lageraufnahme, dort 7a, für die Schwenkachse des dortigen Gehäuses. Die Lageraufnahme ist als Durchgangsloch ausgebildet, durch welches die Achse des Gehäuses hindurchgesteckt wird, vgl. dort Spalte 3, Zeilen 9 bis 16 und Spalte 5, Zeilen 3 bis 16. Der Antrieb ist näher dadurch gekennzeichnet, dass er nicht nur schwenkbar ist, sondern auch das Anschlusskabel günstig durch den Bereich der Schwenkachse hindurchgeführt wird, vgl. dort Spalte 10, Ansprüche 27, 28 und 29. Eine Abstützung des Gehäuses oder eine "Befestigung" mit drehfähigem Restcharakter ist außer mit den umschriebenen Konsolen 7 nicht vorgesehen, vielmehr wird das dort näher umschriebene flexible Schubband (dort 5) an verschiedenen Orten der Längserstreckung des Gehäuses angebracht, wie die verschiedenen Anordnungen der dortigen Figuren 13 bis 16 zeigen.

Bei der Montage einer Stellantriebseinheit am Fenster ist es bei oft schlechter Zugänglichkeit vorteilhaft, die Stellantriebseinheit sowie die für deren Betätigung verwendeten elektrischen Einheiten in dem Gehäuse vorzumontieren. Die vormontierte Einheit wird an der gewünschten Stelle des Fensters angeordnet und montiert. Nachfolgend erfolgt die Verbindung mit einer für den Betrieb der Stellantriebseinheit notwendigen elektrischen Versorgungsleitung. Das Anschließen der Stellantriebseinheit an die elektrische Versorgungsleitung erweist sich bei der schlechten Zugänglichkeit des Fensters, beispielsweise in einer großen Höhe oder einer engen Maueröffnung, oftmals als diffizil.

Eine weitere Problematik besteht in einer sich ändernden relativen Lage des Stellantriebs zum Montagepunkt des flexiblen Zugs. Bei Kipp- oder Schwenkfenstern ist während des Öffnens oder des Schließens des Fensters für eine dem jeweiligen Öffnungswinkel des Fensters entsprechende Nachführung dieser relativen Lage zu sorgen. Erfolgt eine solche Nachführung nicht, so ändert sich die Aus- bzw. Einlaufrichtung des flexiblen Zuges aus dem bzw. in das Gehäuse und es kann zu einem Verklemmen kommen. Eine reibungslose Funktion des Stellantriebs kann dann erschwert sein.

Ausgehend von dem zuvor beschriebenen Stand der Technik ist es eine Aufgabe der Erfindung, eine in einem Gehäuse aufgenommene Stellantriebseinheit schnell, einfach und kostengünstig an einem Flügel oder Rahmen eines Fensters montieren zu können, wobei eine Nachführung der Lage des Stellantriebs relativ zum Montagepunkt des flexiblen Zuges entsprechend dem Öffnungswinkel des Fensters möglich bleiben soll.

Mit der Erfindung wird eine Vorrichtung (Anspruch 1) zur Anordnung des Gehäuses der Stellantriebseinheit zur Betätigung des Flügels des Fensters vorgeschlagen. Die Anordnung erfolgt an einem Rahmen oder einem Flügel des Fensters mit einem Befestigungselement. Das Befestigungselement ist an dem Rahmen oder dem Flügel ortsfest anbringbar und schwenkbar mit einer Endabdeckung verbunden.

Das Befestigungselement kann als ein mit Kunststoff umspritzter Stahlwinkel ausgebildet sein (Anspruch 3), wodurch Befestigungselement, Endabdeckung und Gehäuse in optisch ansprechender Weise aufeinander abgestimmt sind und das Befestigungselement aus - später im Zusammenhang mit der Endabdeckung erläuterten - Gründen außerdem für einen Einsatz in brandschutzrelevanten Bereichen geeignet ist.

Das Befestigungselement weist bevorzugt eine (quer gerichtete) Öffnung auf, die mit einem Abschnitt des Lagerbolzens der Einheit als Endabdeckung zusammenwirkt. Nach einem besonders vorteilhaften Vorschlag weist das Befestigungselement zwei solcher Öffnungen auf (Anspruch 5). Diese sind bei bestimmungsgemäßer Befestigung des Befestigungselementes am Rahmen oder dem Flügel zu diesem unterschiedlich beabstandet, so dass das Gehäuse in unterschiedlichen Abständen relativ zur Montagefläche gelagert werden kann. Eine Anpassung an unterschiedliche Fenstergeometrien oder Fensterbeschläge ist möglich. Die zumindest eine (Lager)Öffnung ist bevorzugt als Gewindebohrung ausgeführt, in die der jeweilige Lagerbolzen mit seinem Gewindeabschnitt eingeschraubt werden kann (Anspruch 6).

Um die Adaptierbarkeit des den Schwenkantrieb aufnehmenden Gehäuses an die jeweils vorliegenden Montagebedingungen zu verbessern, kann das Befestigungselement ein Langloch zur einstellbaren Befestigung am Fensterflügel aufweisen.

Die Vorrichtung zur Anordnung des Gehäuses an einem Flügel (Anspruch 1) ist für länger werdende Gehäuse auch zusätzlich gestützt. Das Gehäuse selbst kann kürzer oder länger, wobei die längere Gehäuseform es ermöglicht, mehr als nur einen Stellantrieb aufzunehmen. Die beiden in dem Gehäuse angeordneten Stellantriebe können entweder dieselbe Kette, oder zwei getrennte flexible Züge betreiben, die jeweils so, wie in Figur 1 dargestellt ist, an der zum Rahmen gerichteten Auslassöffnung aus dem Gehäuse heraustritt. Gleichwohl muss die Profilgeometrie des Gehäuses nicht dicker oder im Schnitt voluminöser werden, sondern kann in die Länge erstreckt werden, um auch breite Flügel betätigen zu können.

Die Abstützung ist dabei vorteilhaft in das Gehäuse verlegt, so dass über das weitere Stützelement ein in das Gehäuse eingreifendes Element geschaffen wird, welches in der Lage ist, im Gehäuse als Schwenklager zu dienen (Anspruch 8). Für dieses Schwenklager ist bevorzugt ein Bolzen als Gegenstück vorgesehen (Anspruch 9), der bevorzugt in einem geschlitzten Block angeordnet ist (Anspruch 13). Dieser Block kann bei offenem Gehäuse von einer zugänglichen Seite eingeschoben werden, dann wird das Gehäuse geschlossen, und nach der Montage der Befestigungselemente und der Platzierung des Gehäuses am Flügel oder Rahmen kann das weitere Stützelement zusätzlich montiert werden.

Bevorzugt ist die Öffnung an der Unterseite des Gehäuses angeordnet, und weiter bevorzugt ist sie spalt- oder schlitzförmig (Anspruch 7). Zugehörig kann das weitere Stützelement eine schlanke Front (Anspruch 10) haben. Die Schlankheit ermöglicht das Eingreifen in den quer zur Längserstreckung orientierten Spalt oder Schlitz. Hinter diesem Spalt oder Schlitz ist der Bolzen festgelegt oder positioniert und wird von der Aufnahme lagernd erfasst (Anspruch 8).

Die lange Ausbildung lässt es sinnvoll erscheinen, die zusätzliche Abstützung im Wesentlichen in der Mitte zwischen den beiden "Endlagern" vorzusehen (Anspruch 11), welche durch die Befestigungselemente und ihr Eingreifen in die Endabdeckung definiert wird.

Besonders vorteilhaft an der zusätzlichen Abstützung ist die Möglichkeit, diese nahezu verdeckt in das Gehäuse zu legen und gleichzeitig Schwenkmöglichkeit zu bieten (Anspruch 12), wobei diese Schwenkmöglichkeit nachträglich eingesteckt wird, wenn die Hauptmontage des Gehäuses am Flügel schon geschehen ist. Dies ist eine vorteilhafte Ausbildung, keine zwingende Notwendigkeit.

Mit der Erfindung wird auch ein Verfahren (Anspruch 19) zur Montage eines Gehäuses einer Stellantriebseinheit zur Betätigung von Fenstern und dergleichen, vorzugsweise von Dreh-Kipp- oder Klapp-Fenstern, an einem Rahmen oder einem Flügel des Fensters vorgeschlagen. Auch hier wird die zuvor angegebene Problemstellung gelöst, insbesondere das elektrische Verbinden schnell, sicher und leicht möglich, auch in ungünstiger Umgebung.

Eine Endkappe und eine Abdeckkappe bilden die Endabdeckung, wobei die Endkappe ausgebildet ist, endseitig an dem Gehäuse angeordnet zu werden (Anspruch 2, Anspruch 14), und die Abdeckkappe mit der Endkappe verbindbar oder lösbar ist, je nach Öffnen oder Schließen. Die Endkappe ist ausgebildet, in einer ersten Richtung auf das Gehäuse aufschiebbar zu sein und die Abdeckkappe ist in einer Richtung im Wesentlichen senkrecht zu der ersten Richtung mit der Endkappe verbindbar.

Ein Stück weit greift die Endkappe dabei in das Gehäuse ein, wird also eingeschoben. Beim Abnehmen erfolgt es invers. Die Endkappe wird entgegen der ersten Richtung abgezogen. Die Abdeckkappe wurde entgegen der zweiten Richtung gelöst. Die erste Richtung ist im Wesentlichen die Längsrichtung.

Das Gehäuse ist langgestreckt und schlank, so dass es ohne Fensterfläche zu verdecken an einem Rahmen oder Flügel oder dergleichen angeordnet werden kann.

Der Stellantrieb und weitere Einheiten zu dessen Ansteuerung sind in einer Vormontage in dem Gehäuse vorzugsweise ortsfest anbringbar. Das Gehäuse besteht vorzugsweise aus einem Profilelement, beispielsweise einem stranggepressten Profil, dessen beide Stirnenden offen sind.

Die Endabdeckung dient einem Verschließen eines dieser offenen Enden. Sie kann lediglich an einem Ende des Gehäuses vorgesehen sein, wenn dieses nur ein offenes Ende aufweist. Im Falle eines Gehäuses mit zwei offenen Enden ist mit Vorteil an jedem Ende eine Endabdeckung vorgesehen.

Vorzugsweise bildet die Endabdeckung eine Lagerstruktur aus, mit der das Gehäuse um eine Achse parallel zur Schwenkachse des Fensters verschwenkbar ist, um eine zuvor beschriebene Nachführung zu ermöglichen. Die Endkappe bildet zusammen mit der Abdeckkappe (als Deckel) die Endabdeckung aus, die das Gehäuse an seinem Ende bzw. seinen Enden in der gewünschten Weise verschließt. Die Endabdeckung ist nach zwei Seiten offen, in Längsrichtung und senkrecht dazu, bevorzugt nach unten. Der Deckel verschließt die zweite Öffnung und sorgt für eine vereinfachte elektrische Verbindung, die schnell zu montieren ist (Anspruch 16).

In vorteilhafter Weise ist die Endkappe ausgebildet, ebenfalls im Rahmen der Vormontage der Stellantriebseinheit in dem Gehäuse an diesem angeordnet zu werden. Die (Vor)Montage der Endkappe an dem Gehäuse kann mit an der Endkappe angeordneter Abdeckkappe erfolgen oder alternativ ohne Abdeckkappe.

Die Endkappe verschließt das Gehäuse in der gewünschten Weise endseitig, während durch die mittels der Abdeckkappe verschließbare Öffnung der Endkappe eine Zugänglichkeit zum Gehäuse-Innenraum gewährleistet ist. Dadurch, dass die Endkappe in einer ersten Richtung auf bzw. in das Gehäuse auf-/einschiebbar ist und die Abdeckkappe in einer Richtung im Wesentlichen senkrecht zu dieser Richtung mit der Endkappe verbindbar oder von ihr lösbar ist, kann die vormontierte und nahezu vollständig geschlossene Einheit aus Gehäuse und Endkappe und in diesen aufgenommenen Einheiten insbesondere im Fall einer schlechten Zugänglichkeit des bestimmungsgemäßen Montageortes an dem entsprechenden Fenster montiert werden. Auch bei einem seitlich neben der Abdeckkappe stark eingeschränkten Raum ist die Zugänglichkeit zum Gehäuse-Innenraum über die - erst durch die Abdeckkappe verschlossene-Öffnung stets möglich.

Gemäß einer besonders vorteilhaften Ausführungsform der Erfindung (Anspruch 18) wird vorgeschlagen, dass die Abdeckkappe als Stecker ausgebildete Anschlussklemmen aufweist. In diesem Fall kann die elektrische Versorgungsleitung ebenfalls im Rahmen einer Vormontage mit den zum Stecker ausgebildeten Anschlussklemmen der oder "an der" Abdeckkappe verbunden werden. Zu dem Stecker ist an entsprechender Position innerhalb des Gehäuses oder innerhalb der Endkappe ein entsprechendes Gegenstück angeordnet, das beispielsweise im Rahmen der Vormontage des Stellantriebs in dem Gehäuse elektrisch mit dem Stellantrieb verbunden ist. Um den Stellantrieb mit elektrischer Energie zu versorgen, wird die Abdeckkappe entlang der zweiten Richtung einfach in die Endkappe eingeschoben, woraufhin die elektrische Verbindung zwischen der Versorgungsleitung und dem Stellantrieb über den Stecker und das entsprechend ausgebildete Gegenstück als Kontaktgruppe geschlossen wird (Anspruch 16).

Um die Abdeckkappe sicher in der Endkappe zu halten, ist nach einer weiteren Ausführungsform vorgesehen, dass die Abdeckkappe bei dem Anordnen an der Endkappe mittels Raststrukturen automatisch mit der Endkappe verhakt (Anspruch 16).

Die Endkappe besitzt nach einem weiteren Vorschlag der Erfindung einen metallenen Kern, beispielsweise einen Winkel aus Stahl. Dieser Kern kann die gesamte wesentliche Struktur der Endkappe ausbilden. In Verbindung mit einem ebenfalls metallenen Gehäuse ist eine solche Endabdeckung auch in brandschutzrelevanten Bereichen, beispielsweise zum Öffnen und Schließen eines als Rauchabzug dienenden Fensters einsetzbar. Alternativ kann der Kern nur in Teilbereichen der Endkappe vorliegen, beispielsweise als Verstärkung, in welchem Fall die die endseitige Öffnung des Gehäuses abdeckende Struktur der Endkappe aus anderen Materialien gebildet sein kann. Für ein ansprechendes Erscheinungsbild wird entsprechend einer weiteren Ausführungsform der Erfindung vorgeschlagen, dass der metallene Kern der Endkappe mit Kunststoff umhüllt ist, zumindest im axialen Endbereich (Anspruch 18). Ein Stück steht zu Zwecken der Verbindung mit dem Gehäuse unbeschichtet hervor (Anspruch 18 und 15).

In einer weiteren Ausführungsform weist die Endkappe eine oder mehrere Lageröffnungen für einen Lagerbolzen auf, um zusammen mit einem Befestigungselement, das an einem Rahmen oder einem Flügel des Fensters ortsfest montagefähig ist, und einem Lagerbolzen ein Schwenklager auszubilden. Das Befestigungselement weist zu dem Lagerbolzen bzw. der Lageröffnung der Endkappe ein entsprechendes Gegenstück auf, so dass über die durch das Befestigungselement und die Endkappe ausgebildete Lagerung das Gehäuse schwenkbar an dem Rahmen anbringbar ist. Bei einem Öffnen des Fensterflügels wird über diese Schwenklagerung die von dem Öffnungswinkel des Fensters abhängige Drehlage des Gehäuses und damit des Stellantriebes relativ zum feststehenden Rahmen des Fensters vorzugsweise automatisch eingestellt, wodurch eine stets einwandfreie Funktion des Stellantriebes gewährleistet ist. Ein Verkanten oder Verklemmen des aus dem bzw. in das Gehäuse aus- oder einfahrenden Zuges wird verhindert.

Vorzugsweise weist die Endkappe zumindest eine Lageröffnung zur Aufnahme eines Lagerbolzens auf. Diese erstreckt sich in das Innere der Endkappe, das heißt durch den axialen Endbereich des metallenen Kern sowie den diesen umgebenden Kunststoff. Der Durchmesser der in dem Kern selbst vorgesehenen Öffnung ist vorzugsweise größer als der zur Aufnahme des Lagerbolzens notwendige Durchmesser.

Auf diese Weise ist auch der innere Rand (zwischen dem Kern und dem Lagerbolzen) der Lageröffnung des Kerns mit Kunststoff umhüllt, so dass der Lagerbolzen im Kunststoff der Endkappe gelagert ist und dabei von dem Metall des Kerns beabstandet ist. Auf diese Weise wird eine leicht drehende Lagerung erzielt.

Die Endkappe (Ansprüche 2,14,15,17) ist für eine RWA-Anwendung (Rauch-Wärme-Abzug) besonders geeignet. Wenn beispielsweise der den Kern umhüllende Kunststoff der Endkappe aufgrund Wärmeeinwirkung schmilzt, sind die Aufnahme des Lagerbolzens in der Öffnung des Kerns sowie die Funktionsfähigkeit der Schwenklagerung weiterhin gewährleistet. Trotz des Schmelzens der Kunststoffummantelung gibt das Material des Kerns dem in der jeweiligen Lageröffnung aufgenommenen Lagerbolzen einen weiteren Halt.

Weitere Vorteile und Ausgestaltungen der Erfindung ergeben sich aus der nachfolgenden Beschreibung bevorzugter, jedoch nicht beschränkender Ausführungsformen anhand der Figuren.
- **Figur 1**: zeigt eine erste Endabdeckung 1 mit Gehäuse in einer seitlichen Aufsicht.
- **Figur 2**: zeigt die Endabdeckung 1 der Figur 1 in einer perspektivischen Ansicht mit abgenommenem bzw. noch nicht aufgesetztem Deckel 3 als "Abdeckkappe".
- **Figur 3**: zeigt die Endabdeckung der Figuren 1 und 2 in einer weiteren perspektivischen Ansicht aus einer anderen Betrachtungsrichtung, wobei ein Gehäuse 10 strichliniert dargestellt ist, seitlich abgedeckt und mit der Endkappe 2, auf welche der Deckel 3 noch nicht aufgesetzt ist.
- **Figur 4**: zeigt eine zur Drehlagerung geeignete Vorrichtung in einer Schnittansicht IV-IV von Figur 5.
- **Figur 5**: zeigt die Vorrichtung der Figur 4 in einer seitlichen Aufsicht.
- **Figur 6**: ist eine Ausschnittsvergrößerung aus Figur 7 im vertikalen Schnitt, mit einer Verdeutlichung eines weiteren Stützelements 40, welches das langgestreckte Gehäuse 10 zwischen seinen beiden endseitigen Befestigungselementen zusätzlich stützt und lagert.
- **Figur 7**: ist eine verkleinerte Darstellung des Rahmens mit einem daran angebrachten langgestreckten Gehäuse, in welches das weitere Stützelement (40) als Winkel ausgebildet zum Eingreifen vorbereitet ist.
- **Figur 7a**: ist eine Ausschnittsvergrößerung des Eingriffsschlitzes 10', in den das weitere Stützelement 40 mit seinem vorderen Ende eingreift, um dabei gehäuse-innenseitig eine Stütz- und Lagerfunktion zu verwirklichen, die im Näheren aus Figur 6 hervorgeht.

In der **Figur 1** ist eine Ausführungsform der Erfindung in einer seitlichen Aufsicht dargestellt. Die Endabdeckung 1 weist eine Endkappe 2 sowie eine Abdeckkappe 3 als Deckel auf.

Wie insbesondere in den **Figuren 3** und **4** erkennbar ist, wird die Endkappe 2 endseitig an einem Gehäuse 10 angeordnet. Das Gehäuse 10 besteht beispielsweise aus einem hohlen Strangpressprofil, dessen offene Enden (in den Figuren ist lediglich eines dargestellt) mit Endabdeckungen 1 verschlossen sind. Das Gehäuse weist mittig eine Öffnung 9 auf, an der eine in den Figuren 1 und 5 erkennbare Führung 8a für einen in den Figuren nicht dargestellten Ketten-, Seil-oder Riemenzug angeordnet ist. Dieser Zug wird mit einem Endstück 8 an einem nur schematisch gezeigten Rahmen R eines Fensterflügels befestigt. Sein anderes Ende ist mit einem in den Figuren nicht erkennbaren Stellantrieb verbunden, der in dem Gehäuse 10 aufgenommen ist, das wiederum mittels einer Endabdeckung 1 an jeder Stirnseite und den im nachfolgenden ausführlicher beschriebenen Befestigungselementen 20 an dem Fensterflügel angeordnet wird.

Die Endkappe 2 ist beispielsweise als Kunststoffspritzteil ausgeführt, wobei der Kunststoff 11 einen Stahlwinkel 4 umschließt, der teilweise aus dem Kunststoffmaterial der Endkappe 2 herausragt und im herausragenden Schenkel 4b mit zwei Öffnungen 26a,26b versehen ist. Stirnseitig ist die Endkappe 2 mit zwei nebeneinander angeordneten Lageröffnungen 6,7 versehen, die als Sackloch ausgebildet sind und mit einer Abschlussspritzhaut 6a bzw. 7a versehen sind.

Der Stahlwinkel 4 dient einer Stabilisierung der Endkappe 2 sowie deren Befestigung mittels zweier Blindnieten 5,5a an dem Gehäuse 10. Der an dem die Blindnieten tragenden Schenkel 4b sich anschließende zweite Schenkel 4a des Stahlwinkels 4 ist - wie in Figur 4 erkennbar ist - mit zumindest einer Durchgangsöffnung 30 versehen, durch die ein Lagerbolzen 19 hindurchgeführt ist. Das Maß der Durchgangsöffnung 30 ist größer als der Durchmesser des Lagerbolzens 19. Der Zwischenraum zwischen der Außenfläche des Lagerbolzens 19 und dem Innenrand der Durchgangsöffnung 30 ist mit dem Kunststoff der Endkappe 2 gefüllt.

Das dort vorliegende Kunststoffmaterial bildet die Lageröffnung 7 mit Lagerfläche für den Lagerbolzen 19 aus, so dass sich eine leichte Verschwenkbarkeit des Lagerbolzens 19 in der Lageröffnung 7 ergibt. Das gleiche gilt für die gegenüberliegende Lageröffnung 7 der anderen Abdeckung 1. Daneben liegt jeweils die Öffnung 6, in der es jeweils ebenso ist. Sie hat eine Durchgangsöffnung 30' im Schenkel 4b und kann alternativ den Lagerbolzen 19 aufnehmen. Das die

Lageröffnung 6,7 umgebende Material des Stahlwinkels 4 verstärkt das Lager und dient darüber hinaus dazu, bei einem Versagen des Kunststoffmaterials - beispielsweise durch ein Schmelzen in einem Brandfall - die Lagerfunktion weiterhin zu gewährleisten.

Die Form des Schenkels 4a des Stahlwinkels 4 ergibt sich aus der Figur 1, in der dieser gestrichelt dargestellt ist. Der Schenkel 4a ist verbreitert und trägt beide Öffnungen 30,30'.

Des Weiteren weist die Endkappe 2 am in der **Figur 2** unteren Ende stirnseitig eine Kabelaussparung 28 auf. An der in der Figur 2 unteren Seite ist des Weiteren eine Abdeckkappen-Aussparung 27 vorgesehen. Randseitig dieser Abdeckkappen-Aussparung 27 ist die Endkappe 2 in ihrem Innenbereich mit Rastvorsprüngen 16a, 16b zur lösbaren Befestigung der Abdeckkappe 3 versehen. Des weiteren weist sie eine Nut 18 sowie eine Rastfeder 17 auf, die einer ortsfesten Anordnung einer in den Figuren nicht dargestellten Buchse mit elektrischen Kontakten als Kontaktgruppe dienen, die elektrisch leitend mit entsprechenden Peripherieeinheiten des Stellantriebs verbunden ist. Dies kann bevorzugt mit einer in den Figuren nicht dargestellten Platine geschehen, die von der Rastfeder 17 lösbar gehalten wird, andererseits nach Einlegen der Platinenkante in die Nut 18 mit der anderen Kante der Platine in die Rastfeder eingerastet werden kann.

Wie in der Figur 4 oder 1 dargestellt ist, wird der Deckel als Abdeckkappe 3 in die für sie bestimmte Deckel- oder Abdeckkappenaussparung 27 der Endkappe 2 eingeschoben.

Der Deckel 3 weist in Figur 3 sichtbare seitlich angeordnete federnde Rastvorsprünge 13a, 13b auf, die in die ersten Rastvorsprünge 16a, 16b der Endkappe 2 eingreifen, wenn der Deckel 3 in der Abdeckkappenaussparung 27 angeordnet wird.

Die Abdeckkappe 3 weist des Weiteren ein Deckstück 12 auf, das in diesem Fall eine Öffnung 28' verschließt, wobei das gegenüberliegende Deckstück 12a die Kabelaussparung 28a der anderen Endkappe 2 verschließt.

Das Deckstück 12,12a ist mit einer in den Figuren nicht erkennbaren Sollbruchstelle versehen, so dass es zum Zwecke einer Kabeldurchführung durch die Kabelaussparung 28 oder 28a von der Abdeckkappe 3 entfernt werden kann. Für den Fall, dass eine Kabeldurchführung an der betreffenden Endabdeckung nicht erfolgt, verbleibt das nicht geöffnete Deckstück an der Abdeckkappe (Deckel) und verschließt die nicht benötigte Kabelaussparung.

Die Abdeckkappe 3 trägt als Deckel einen mit einer Anschlussleiste 15 versehenen Stecker 14, dies in einer Aufnahme 14a, die an das Steckergehäuse angepasst ist. Zum Zwecke einer Versorgung des Stellantriebs mit elektrischer Energie wird der Stecker 14 im Rahmen einer Vormontage - d.h. die Abdeckkappe 3 ist als Deckel noch nicht bestimmungsgemäß in der Abdeckkappenaussparung 27 angeordnet - mit einer elektrischen Versorgungsleitung verbunden. Der Stecker 14 wird derart von der Abdeckkappe 3 getragen, dass er bei deren bestimmungsgemäßer Anordnung in der Abdeckkappenaussparung 27 in die in der Endkappe 2 angeordnete Kontaktgruppe mit Steckbuchsen eingreift und dadurch eine elektrische Verbindung zwischen der Versorgungsleitung und dem Stellantrieb bewirkt wird. Der Kontaktstecker 14 wird mit der Kontaktbuchse leitfähig verbunden. Diese Verbindung kann erneut gelöst werden, bei lösendem Abnehmen des Deckels 3 von der Kappe 2. Die Rastverbindungen (korrespondierende Rastvorsprünge 13a, 16a und 13b, 16b) geben den Deckel dabei wieder-verrastbar frei.

Des Weiteren ist ein Befestigungselement 20 vorgesehen. Dieses ist im Wesentlichen winkelförmig ausgebildet und besitzt einen Anlageschenkel 24 sowie einen Tragschenkel 25. Der Anlageschenkel 24 wird zum Zwecke einer Anordnung der Einheit aus Stellantrieb, Gehäuse 10 und Endabdeckung 1 an einem Fensterflügel, insbesondere Rahmen angeordnet. Die vorliegende Beschreibung erfolgt für den Fall einer Anordnung an einem Fensterflügel R.

Der Anlageschenkel 24 ist mit einer Durchgangsöffnung 29 sowie einem Langloch 22 versehen. Mit Hilfe des Langloches 22 wird das Befestigungselement 20 zunächst an dem Fensterflügel angeschraubt. Über die durch das Langloch 22 erzielte Verschiebbarkeit in Richtung dessen Längsachse ist eine nachträgliche genaue Positionierung des Befestigungselementes 20 möglich. Das Befestigungselement 20 wird in der entsprechenden genauen Stellung mittels einer durch die Durchgangsöffnung 29 durchgreifenden Schraube fixiert.

Der Tragschenkel 25 weist einen Kopfbereich auf, in dem zwei Bolzenöffnungen 23a, 23b nebeneinander angeordnet sind. Einer dieser beiden dient der Aufnahme des Lagerbolzens 19.

Durch eine wahlweise Lagerung der Einheit aus Endabdeckung 1 und Gehäuse 10 in der Bolzenöffnung 23a bzw. der Bolzenöffnung 23b - über den Bolzen 19 - ist die relative Position dieser Einheit zum Fensterflügel einstellbar.

Die Bolzenöffnungen 23a,23b sind als Gewindebohrungen ausgebildet, in die der Lagerbolzen 19 mit einem Gewinde 21 eingeschraubt werden kann und so axial spielfrei ist. Figur 5 veranschaulicht den Eingriff des Lagerbolzens 19 in die Schrauböffnung 23a.

Die Montage der Endabdeckung 1 bzw. der Vorrichtung an dem Gehäuse 10 wird im Folgenden beschrieben.

Bei einer Vormontage wird die Stellantriebseinheit sowie ggf. zu deren Ansteuerung notwendige Peripherieeinheiten in dem Gehäuse 10 angeordnet und entsprechend elektrisch miteinander verbunden. Die in der Endkappe 2 später anzuordnende Kontaktgruppe wird elektrisch mit dem Stellantrieb bzw. den Peripherieeinheiten verbunden. Nachfolgend wird die Endkappe 2 endseitig an dem Gehäuse 10 angeordnet und mittels der Blindnieten 5,5a an diesem befestigt. Dabei ist die Abdeckkappe 3 aus der Abdeckkappenaussparung 27 entfernt. Während oder nach der Anordnung der Endkappe 2 endseitig an dem Gehäuse 10 wird die Kontaktgruppe bestimmungsgemäß in der Nut 18 angeordnet und durch die Rastfeder 17 gehalten, bevorzugt auf einem Platinenstück. Die Platine liegt dabei auf einem Streifensockel 18a auf und wird von der Rastnase der Rastfeder 17 gehalten.

In die Abdeckkappenaussparung 27 derjenigen Endkappe 2, an deren Seite keine Zuführung der elektrischen Versorgungsleitung erfolgt, wird die Abdeckkappe 3 angeordnet, indem diese einfach (in der Figur 4 von unten) in die Abdeckkappenaussparung 27 eingeschoben wird, bis die federnde Rastvorsprünge 13a,b in die Rastvorsprünge 16a,b einrasten.

Um die Zufuhr der elektrischen Versorgungsleitung zu bewirken, wird von der auf der anderen Seite anordnenden Abdeckkappe das Deckstück 12a entfernt. Die elektrische Versorgungsleitung, die bereits im Fensterbereich vorliegt, wird durch die entstandene Öffnung der Abdeckkappe 3 hindurchgeführt und elektrisch leitend mit der Anschlussleiste 15 des Steckers 14 verbunden. Der Stecker 14 wird daraufhin bestimmungsgemäß in der Abdeckkappe 3 angeordnet. Nachfolgend wird die Abdeckkappe 3 zusammen mit dem Stecker 14 in die Abdeckkappenaussparung 27 der Endkappe 2 eingeschoben, bis auch deren federnde Rastvorsprünge 13a, 13b mit den entsprechenden Rastvorsprüngen 16a, 16b der Endkappe 2 verhaken. Durch dieses Einschieben greift die Steckergruppe 14 automatisch in die in der Endkappe 2 angeordnete Kontaktgruppe ein.

Die Befestigungselemente 20 werden an entsprechenden Positionen des Fensterflügels festgeschraubt. Um die Einheit aus Stellantrieb, Gehäuse 10 und beidseitiger Endabdeckung 1 an den Befestigungselementen 20 anzuordnen, werden beispielsweise die Bolzenöffnungen 23a der Befestigungselemente 20,20' sowie die zugehörigen Lageröffnungen 7 der Endkappen 2 fluchtend miteinander in Deckung gebracht und ein jeweiliger Lagerbolzen 19 eingeschraubt (auf jeder axialen Stirnseite).

Aus der **Figur 7** ist die Übersicht der Anordnung eines langgestreckten Gehäuses 10 an dem Flügel ersichtlich. Das Gehäuse 10 ist mit zwei "Endlagern" an dem Flügel R angeordnet, wobei die Endlager so ausgebildet sind, wie Figur 5 in der Seitenansicht zeigt. Jedes Endlager besitzt ein Befestigungselement, wobei die Befestigungselemente 20,20' bevorzugt als winkelförmige Befestigungselemente vorgesehen sind, welche über jeweils einen Lagerbolzen mit der stirnseitigen Endabdeckung des Gehäuses 10 verbindbar sind.

Gezeigt ist in Figur 7, deren Ausschnittsvergrößerung **Figur 7a** ist (aus der Mitte, dort wo das weitere Stützelement 40 vorgesehen ist), und der Schnittansicht in der Ebene des weiteren Stützelements 40 nach Figur 6 ein jeweils montierter Zustand. Es versteht sich, dass die Vorrichtung zur Montage des Gehäuses 10 zunächst primär aus den beiden Befestigungselementen an den beiden Stirnenden und dem weiteren Stützelement 40, etwa in der Mitte zwischen diesen beiden, besteht.

Das weitere Stützelement 40 ist hier im Beispiel von winkelförmiger Natur, wobei es einen ersten konturierten Schenkel 40a und einen zweiten, senkrecht dazu verlaufenden Montageschenkel 40b aufweist. Der konturierte Schenkel 40a hat näher zur Anbringungsfläche am Rahmen eine Konturausnehmung 40c, welche diesen Schenkel mit einem schlank wirkenden Arm 40d versieht, wie er in der Schnittansicht der **Figur 6** erkennbar ist. Am vorderen Ende verändert dieser Eingreifarm 40d seine Richtung im Wesentlichen senkrecht nach oben als vorderer Endabschnitt 40e, in den eine Ausnehmung 41 eingebracht ist, die zur schwenkbaren Aufnahme eines stützenden Bolzens 51 dient, wie es in der Schnittansicht ersichtlich ist.

Der Bolzen 51 ist in den Figuren 7 nicht ersichtlich, da er innerhalb des Gehäuses 10 angeordnet ist. Die Anordnung des Bolzens ist so, dass ein Block 60 vorgesehen ist, der vertikal geschlitzt ist und in diesem Schlitz ist der Bolzen 51 platziert. Der Block 60 wird - bei offenem Gehäuse 10 - von vorne eingeschoben und sitzt in entsprechenden Aufnahmen innerhalb des Gehäuses passgenau.

Ersichtlich ist aus der Einführungsrichtung E der Figur 7a und dem montierten Zustand der Figur 6, dass mit dem weiteren Stützelement eine Abstützung und gleichzeitig eine Drehlagerung erreicht wird. Das weitere Stützelement greift tief in das Gehäuse ein, wofür eine entsprechende Öffnung dort vorgesehen ist. Diese Öffnung 10' ist als Spalt oder Schlitz in einer Wand des Gehäuses 10 ausgebildet, wie an Figur 7a ersichtlich.

In dem vorderen Endabschnitt 40e ist die Ausnehmung 41 vorgesehen, die zur Aufnahme des Bolzens 51 dient. Hier bildet sich ein - innen liegendes - Schwenklager in dem Gehäuse 10. Das im Gehäuse angeordnete Schwenklager dient ebenfalls als Abstützung. Die Abstützung schützt vor zu großen Biegekräften innerhalb des langgestreckten Gehäuses, beispielsweise durch Aufnahme mehrerer Stellantriebe oder durch eine besonders große Länge. Eine Durchbiegung kann so weitgehend vermieden werden, gleichwohl kann das Gehäuse beim Ausfahren der - einen oder mehreren - Kette(n) noch immer der Schwenk- und Absenkbewegung des Flügels folgen und eine entsprechend veränderte Drehlage einnehmen.

Bevorzugt werden hier Twin-Antriebe mit zwei Stellantrieben im langgestreckten Gehäuse, wobei zumindest ein flexibler Zug, bevorzugt zwei getrennte flexible Züge aus zwei beabstandeten Öffnungen 9 herausgeführt werden, um das Steuern der Flügelbewegung von zwei festen Orten am Festrahmen aus zu veranlassen.

Bei der Montage kann der weitere Stützarm 40 nachträglich eingeschoben werden, wenn das Gehäuse selbst schon montiert ist, wozu die beiden Befestigungselemente 20, 20' an den Endseiten dienen. Das winkelförmige, mit dem vorderen schlanken Arm 40d versehene Stützelement koppelt sich dabei von unten durch die Öffnung 10' greifend um den Bolzen 51 zur Lagerung an. Anschließend wird der zweite Schenkel 40b mit dem Flügel an entsprechenden Schrauböffnungen verschraubt.

Es ergibt sich so bei lang-gestrecktem, durchgehendem Gehäuse ein im Wesentlichen mittiger Schlitz oder Spalt, in den nachträglich die Abstützung eingesteckt werden kann, um danach montiert werden zu können. Eine rotierende Bewegung im Sinne einer Schwenkbewegung des Gehäuses ist weiterhin möglich. Die Länge des Spalts oder des Schlitzes 10' ist in Schwenkbewegung dazu entsprechend ausgebildet. In Längsrichtung des Gehäuses kann dagegen eine relativ schmale Spaltdefinition zwischen eingreifendem Armabschnitt 40e und Restwand der Unterseite des Gehäuses 10 vorgesehen werden.

Durch die Form und geneigte Ausrichtung des Arms 40d des weiteren Stützelements wird das Schwenklager 41/51 nahe zur vertikalen Ebene der Montagefläche M gebracht und große Drehmomente können vermieden werden.

Die innere Kante 10k des Schlitzes 10' hat durch die Form und geneigte Ausrichtung des Arms 40d Bewegungsraum beim Nachführen der Winkellage des Gehäuses 10, bevor sie schwenk-begrenzend an die Kante 40k des Arms 40d stößt.

## Patentansprüche

1. Vorrichtung zur Anordnung eines langgestreckten Gehäuses (10) eines Stellantriebs zur Betätigung eines Flügels eines Fensters an einem Rahmen oder dem Flügel des Fensters, mit zumindest zwei Befestigungselementen (20,20',40), wobei
- zwei der Befestigungselemente (20,20') an dem Rahmen oder dem Flügel ortsfest anbringbar sind und jeweils schwenkbar (19) mit einer zugeordneten Endabdeckung (1) des Gehäuses (10) verbindbar sind, wobei die jeweilige Endabdeckung (1) mit dem Gehäuse (10) verbindbar ist;
- ein weiteres Stützelement (40) vorgesehen und ausgebildet ist, im Bereich zwischen den zwei Befestigungselementen (20,20') in das Gehäuse (10) über eine Öffnung (10') einzugreifen.

2. Vorrichtung nach Anspruch 1, wobei zumindest eine der Endabdeckungen (1)
- eine Endkappe (2) und eine Abdeckkappe (3) aufweist;
- die Endkappe (2) für eine endseitige Anbringung an dem Gehäuse (10) ausgebildet ist;
- die Abdeckkappe (3) mit der Endkappe (2) verbindbar ist;
- die Endkappe (2) in einer ersten Richtung auf oder in das Gehäuse (10) aufschiebbar bzw. einschiebbar ist und die Abdeckkappe (3) in einer Richtung im Wesentlichen senkrecht zu der ersten Richtung mit der Endkappe (2) verbindbar oder von ihr lösbar ist.

3. Vorrichtung nach Anspruch 1, wobei zumindest eines der Befestigungselemente (20) ein mit Kunststoff umspritzter Stahlwinkel ist.

4. Vorrichtung nach Anspruch 1, wobei zumindest eines der Befestigungselemente (20) zumindest eine Öffnung (23a) aufweist, vorzugsweise mit Gewinde ausgebildet, um über einen Lagerbolzen mit der Einheit (1) schwenkbar zusammenzuwirken.

5. Vorrichtung nach Anspruch 1, wobei zumindest eines der Befestigungselemente (20) zwei Öffnungen (23a,23b) aufweist.

6. Vorrichtung nach Anspruch 5, wobei die zwei Öffnungen (23a,23b) jeweils mit einem eigenen Gewinde (21) versehen sind.

7. Vorrichtung nach Anspruch 1, wobei die Öffnung (10') ein Spalt oder Schlitz in einer Wand des Gehäuses (10) ist.

8. Vorrichtung nach Anspruch 1 oder 7, wobei das Stützelement eine Aufnahme (41) an einem vorderen Endabschnitt (40e) aufweist, als Schwenklager für eine gehäuseinterne Abstützung (51).

9. Vorrichtung nach Anspruch 8, wobei die Abstützung ein in Längsrichtung verlaufender Bolzen (51) ist.

10. Vorrichtung nach Anspruch 1 oder 7, wobei das Stützelement eine schlanker werdende Front (40d,40e) ausgehend von einem Schenkel (40a) besitzt, angepasst in einen Spalt (10') von unten her einzugreifen, und um das Gehäuse (10) zusätzlich lagernd abzustützen.

11. Vorrichtung nach Anspruch 1 oder 10, wobei die Öffnung (10'), insbesondere als Spalt, im Wesentlichen mittig zwischen den Befestigungselementen (20,20') im Gehäuse vorgesehen ist, oder die weitere Abstützung (40) im montierten Zustand einen im Wesentlichen gleichen Abstand von beiden Befestigungselementen (20,20') hat.

12. Vorrichtung nach Anspruch 8, wobei das weitere Stützelement (40) mit einem in die Aufnahme (41) eingreifendem Bolzen (51) ein Schwenken des Gehäuses relativ zum weiteren Stützelement (40) zulässt.

13. Vorrichtung nach Anspruch 9, wobei der Bolzen (51) in einem geschlitzten Aufnahmeblock (60) angeordnet ist.

14. Vorrichtung nach Anspruch 1, mit einer Endabdeckung am Gehäuse (10) des Stellantriebs zur Betätigung des Flügels des Fensters, wobei
- die Endabdeckung eine Endkappe (2) und eine Abdeckkappe (3) aufweist;
- die Endkappe (2) für eine endseitige Anbringung an dem Gehäuse (10) ausgebildet ist;
- die Abdeckkappe (3) mit der Endkappe (2) verbindbar ist;
- die Endkappe (2) in einer ersten Richtung auf oder in das Gehäuse (10) aufschiebbar bzw. einschiebbar ist und die Abdeckkappe (3) in einer Richtung im Wesentlichen senkrecht zu der ersten Richtung mit der Endkappe (2) verbindbar oder von ihr lösbar ist.

15. Vorrichtung nach Anspruch 14, wobei die Endkappe (2)
- Durchgangsöffnungen (26a, 26b) zur Aufnahme von Befestigungselementen (5, 5a) aufweist, um die Endkappe (2) an dem Gehäuse (10) festzulegen, insbesondere die Durchgangsöffnungen in einem herausstehenden Schenkel (4b) eines Kerns (4) angeordnet sind;
oder
- zumindest eine Lageröffnung (6, 7) zur schwenkbaren Lagerung an einem Befestigungselement (20) aufweist, wobei das Befestigungselement (20) an einem Rahmen (R) ortsfest montagefähig ist; oder
- eine Kontaktgruppe als Buchsen gehalten ist, insbesondere an einer Rastfeder (17), die eine Platine rastend hält, mit welchen Buchsen der Stecker eine steckende, lösbare und leitfähige Verbindung eingeht, wenn die Abdeckkappe (3) als Deckel in der zweiten Richtung auf die Endkappe (2) aufgeschoben wird, oder die leitfähige Verbindung gelöst wird, wenn die Abdeckkappe (3) in einer Richtung entgegen der zweiten Richtung abgenommen wird.

16. Vorrichtung nach Anspruch 14, wobei die Abdeckkappe (3)
- Raststrukturen (13a, 13b) zur Verbindung mit der Endkappe (2) aufweist, insbesondere über dort angeordnete weitere Raststrukturen (16a, 16b), bevorzugt gegenüberliegend angebracht; oder
- eine mit einem Deckstück (12) verschlossene Öffnung aufweist, insbesondere in axialer Richtung (Längsrichtung) orientiert; oder
- eine im Wesentlichen senkrecht zur Längsrichtung orientierte und in dieser Richtung einseitig offenen Aufnahme (14a) aufweist, in welche der Stecker (14) einsetzbar ist; oder
- ein Deckel ist, welcher die zweiseitig offene Endkappe (1) von einer offenen Seite schließt.

17. Vorrichtung nach Anspruch 14, wobei die Endkappe (2) in Richtung einer Längsachse des Gehäuses (10) in bzw. auf dieses ein-/aufschiebbar ist.

18. Vorrichtung nach Anspruch 14, wobei
- die Abdeckkappe (3) als Stecker (14) ausgebildete Anschlussklemmen aufweist, oder
- die Endkappe (2) einen mit Kunststoff umhüllten metallenen Kern (4;4a,4b) aufweist; der insbesondere winkelartig ausgebildet ist, und ein Schenkel (4b) aus der Kunststoffumhüllung heraussteht.

19. Verfahren der Anordnung eines langgestreckten Gehäuses (10) eines Stellantriebs zur Betätigung eines Flügels eines Fensters an einem Rahmen oder dem Flügel des Fensters; mit Befestigungselementen (20,20',40), wobei
- eines der Befestigungselemente (20) an dem Rahmen oder dem Flügel ortsfest angebracht wird und schwenkbar (19) mit einer zugeordneten Endabdeckung (1) für das Ende des langgestreckten Gehäuses (10) verbunden wird;
- die zugeordnete Endabdeckung (1) mit dem Gehäuse (10) verbunden wird;
- für das andere Ende des Gehäuses (10) ein weiteres Befestigungselement (20') vorgesehen wird, und ein Stützelement (40) vorgesehen oder montiert wird, das im Bereich zwischen den beiden Befestigungselementen (20,20') in das Gehäuse (10) über eine Öffnung (10') eingreift, oder bereits montiert in das Gehäuse (10) eingreift.

20. Verfahren nach Anspruch 19, wobei die Einheit eine Endabdeckung (1) für das Gehäuse (10) des Stellantriebs zur Betätigung des Flügels ist, wobei
- die Endabdeckung eine Endkappe (2) und eine Abdeckkappe (3) aufweist und die Endkappe (2) für eine endseitige Abringung an dem Gehäuse (10) ausgebildet ist, und die Abdeckkappe (3) mit der Endkappe (2) verbunden wird;
- die Endkappe (2) in einer ersten Richtung auf oder in das Gehäuse (10) auf- oder eingeschoben wird, und die Abdeckkappe (3) in einer Richtung im Wesentlichen senkrecht zu der ersten Richtung mit der Endkappe (2) verbunden wird oder von ihr gelöst wird.

## Claims

1. A device for arranging an elongated housing (10) of a positioning drive for actuating a casement of a window on a frame or the casement of the window, having at least two fastening elements (20, 20', 40), wherein
- two of the fastening elements (20, 20') are attachable fixed in place on the frame or the casement and are each pivotably (19) connectable to an associated end cover (1) of the housing (10), wherein the respective end cover (1) is connectable to the housing (10);
- a further support element (40) is provided and is designed to engage in the region between the two fastening elements (20, 20') in the housing (10) via an opening (10').

2. The device according to Claim 1, wherein at least one of the end covers (1)
- has an end cap (2) and a cover cap (3);
- the end cap (2) is designed for terminal attachment to the housing (10);
- the cover cap (3) is connectable to the end cap (2);
- the end cap (2) can be pushed onto or pushed into the housing (10) in a first direction and the cover cap (3) is connectable to or detachable from the unplugged (2) in a direction essentially perpendicular to the first direction.

3. The device according to Claim 1, wherein at least one of the fastening elements (20) is a steel angle which is extrusion-coated using plastic.

4. The device according to Claim 1, wherein at least one of the fastening elements (20) has at least one opening (23a), preferably formed with a thread, to interact in a pivotable manner via a bearing pin with the unit (1).

5. The device according to Claim 1, wherein at least one of the fastening elements (20) has two openings (23a, 23b).

6. The device according to Claim 5, wherein the two openings (23a, 23b) are each provided with a separate thread (21).

7. The device according to Claim 1, wherein the opening (10') is a gap or slot in a wall of the housing (10).

8. The device according to Claim 1 or 7, wherein the support element has a receptacle (41) on a front end section (40e), as a pivot bearing for a housing-internal support (51).

9. The device according to Claim 8, wherein the support is a pin (51) extending in the longitudinal direction.

10. The device according to Claim 1 or 7, wherein the support element has a front (40d, 40e) which becomes narrower proceeding from a leg (40a), adapted to engage in a gap (10') from below, and in order to support the housing (10) additionally in a bearing manner.

11. The device according to Claim 1 or 10, wherein the opening (10') is provided, in particular as a gap, essentially in the middle between the fastening elements (20, 20') in the housing, or the further support (40) has an essentially equal distance from both fastening elements (20, 20') in the mounted state.

12. The device according to Claim 8, wherein the further support element (40) enables pivoting of the housing in relation to the further support element (40) using a pin (51) which engages in the receptacle (41).

13. The device according to Claim 9, wherein the pin (51) is arranged in a slotted receptacle block (60).

14. The device according to Claim 1, having an end cover on the housing (10) of the positioning drive for actuating the casement of the window, wherein
- the end cover has an end cap (2) and a cover cap (3);
- the end cap (2) is designed for terminal attachment on the housing (10);
- the cover cap (3) is connectable to the end cap (2);
- the end cap (2) can be pushed onto or pushed into the housing (10) in a first direction and the cover cap (3) is connectable to or detachable from the unplugged (2) in a direction essentially perpendicular to the first direction.

15. The device according to Claim 14, wherein the end cap (2)
- has passage openings (26a, 26b) for accommodating fastening elements (5, 5a), to fix the end cap (2) on the housing (10), and the passage openings are arranged in particular in a protruding leg (4b) of a core (4); or
- has at least one bearing opening (6, 7) for pivotable mounting on a fastening element (20), wherein the fastening element (20) can be installed fixed in place on a frame (R); or
- a contact group is mounted as a socket, in particular on a catch spring (17), which holds a printed circuit board in a latching manner, the plug forming a plugged, detachable, and conductive connection with this socket when the cover cap (3) is pushed as a cover in the second direction onto the end cap (2), or the conductive connection is detached when the cover cap (3) is removed in a direction opposite to the second direction.

16. The device according to Claim 14, wherein the cover cap (3)
- has catch structures (13a, 13b) for the connection to the end cap (2), in particular via further catch structures (16a, 16b) arranged thereon, preferably attached diametrically opposite; or
- has an opening closed using a cover part (12), in particular oriented in the axial direction (longitudinal direction); or
- has a receptacle (14a), which is oriented essentially perpendicularly to the longitudinal direction and is open on one side in this direction, into which the cap (14) is insertable; or
- is a cover, which closes the end cap (2), which is open on two sides, from one open side.

17. The device according to Claim 14, wherein the end cap (2) can be pushed onto/into the housing (10) in a direction of a longitudinal axis thereof.

18. The device according to Claim 14, wherein
- the cover cap (3) has a connection terminal designed as a plug (14), or
- the end cap (2) has a metal core (4; 4a, 4b) which is enveloped using plastic, and which is in particular formed in an angled manner, and a leg (4b) protrudes out of the plastic envelope.

19. A method for arranging an elongated housing (10) of a positioning drive for actuating a casement of a window on a frame or the casement of the window; having fastening elements (20, 20', 40), wherein
- one of the fastening elements (20) is attached fixed in place on the frame or the casement and is pivotably (19) connected to an associated end cover (1) for the end of the elongated housing (10);
- the associated end cover (1) is connected to the housing (10);
- a further fastening element (20') is provided for the other end of the housing (10), and a support element (40) is provided or installed, which engages in the region between the two fastening elements (20, 20') in the housing (10) via an opening (10'), or engages in the housing (10) when already installed.

20. The method according to Claim 19, wherein the unit is an end cover (1) for the housing (10) of the positioning drive for actuating the casement, wherein
- the end cover has an end cap (2) and a cover cap (3) and the end cap (2) is designed for terminal attachment on the housing (10), and the cover cap (3) is connected to the end cap (2);
- the end cap (2) is pushed onto or into the housing (10) in a first direction, and the cover cap (3) is connected to the end cap (2) or detached therefrom in a direction essentially perpendicular to the first direction.

## Revendications

1. Dispositif pour l'agencement d'un boîtier long (10) d'un mécanisme de commande pour manoeuvrer un vantail d'une fenêtre sur un cadre ou le vantail de la fenêtre, avec au moins deux éléments de fixation (20, 20', 40), étant donné que
- deux des éléments de fixation (20, 20') sont applicables sur le cadre ou le vantail de façon fixe, que chacun d'eux est reliable de façon pivotante (19) avec un couvercle terminal (1) correspondant du boîtier (10), chaque couvercle terminal (1) étant reliable avec le boîtier (10) ;
- un autre élément de support (40) est prévu et configuré pour s'engrener dans le boîtier (10) par une ouverture (10') dans la zone située entre les deux éléments de fixation (20, 20').

2. Dispositif selon la revendication 1 étant donné qu'au moins un des couvercles terminaux (1)
- présente un cache d'extrémité (2) et un capuchon de fermeture (3);
- que le cache d'extrémité (2) est configuré pour former une fixation à l'extrémité du boîtier (10) ;
- que le capuchon de fermeture (3) est fixable sur le cache d'extrémité (2) ;
- que le cache d'extrémité (2) est enfilable ou enfichable dans une première direction sur ou dans le boîtier (10) et que le capuchon de fermeture (3) est fixable sur le cache d'extrémité (2) ou détachable de celui-ci dans une direction relativement perpendiculaire à la première direction.

3. Dispositif selon la revendication 1, étant donné qu'au moins un des éléments de fixation (20) est une équerre en métal enrobée de plastique par extrusion.

4. Dispositif selon la revendication 1, étant donné qu'au moins un des éléments de fixation (20) présente au moins une ouverture (23a), et est prévu de préférence avec un filetage pour pivoter conjointement au moyen d'un tourillon avec l'unité (1).

5. Dispositif selon la revendication 1, étant donné qu'au moins un des éléments de fixation (20) présente deux ouvertures (23a, 23b).

6. Dispositif selon la revendication 5 étant donné que les deux ouvertures (23a, 23b) possèdent chacune un filetage (21).

7. Dispositif selon la revendication 1, étant donné que l'ouverture (10') est une fente plus ou moins étroite dans la paroi du boîtier (10).

8. Dispositif selon la revendication 1 ou 7, étant donné que l'élément de support présente un logement (41) sur une extrémité antérieure (40e) servant de palier de pivotement pour un appui (51) à l'intérieur du boîtier.

9. Dispositif selon la revendication 8, l'appui étant un goujon (51) s'étendant en direction longitudinale.

10. Dispositif selon la revendication 1 ou 7, étant donné que l'élément de support est une platine (40d, 40e) allant en s'amincissant à partir d'une branche (40a), ajustée pour s'engrener par-dessous dans une fente (10') et pour servir de support supplémentaire au boîtier (10).

11. Dispositif selon la revendication 1 ou 10, étant donné que l'ouverture (10'), en particulier en tant que fente plus large, est prévue essentiellement centrée entre les éléments de fixation (20, 20') dans le boîtier, ou que le support supplémentaire (40) est, une fois monté, essentiellement à la même distance des deux éléments de fixation (20, 20').

12. Dispositif selon la revendication 8, l'élément de support supplémentaire (40) permettant, à l'aide d'un goujon (51) engagé dans le logement (41), un pivotement du boîtier relativement au support supplémentaire (40).

13. Dispositif selon la revendication 9, étant donné que le goujon (51) est inséré dans un bloc récepteur (60) fendu.

14. Dispositif selon la revendication 1 avec un couvercle terminal sur le boîtier (10) du mécanisme de commande pour manoeuvrer le vantail de la fenêtre, étant donné que
- le couvercle terminal présente un cache d'extrémité (2) et un capuchon de fermeture (3) ;
- le cache d'extrémité (2) est conçu pour être monté à une extrémité du boîtier (10);
- le capuchon de fermeture (3) est raccordable au cache d'extrémité (2) ;
- le cache d'extrémité (2) est enfilable ou enfichable dans une première direction sur ou dans le boîtier (10) et que le capuchon de fermeture (3) est fixable avec le cache d'extrémité (2) ou séparable de celui-ci dans une direction relativement perpendiculaire à la première direction.

15. Dispositif selon la revendication 14, étant donné que le cache d'extrémité (2)
- présente des ouvertures de passage (26a, 26b) pour recevoir des éléments de fixation (5, 5a) pour fixer le cache d'extrémité (2) au boîtier (10), en particulier les ouvertures de passage [qui] sont aménagées dans un bras (4b) saillant d'un noyau (4) ; ou
- présente du moins une ouverture de palier (6, 7) comme palier de pivotement sur un élément de fixation (20), l'élément de fixation (20) étant montable de façon fixe sur un cadre (R) ; ou
- est retenu par un groupe de contacts formé de prises femelles, en particulier sur un ressort à cran d'arrêt (17) retenant une platine, la prise mâle réalisant avec lesdites prises femelles une connexion conductrice, enfichée et détachable lorsque le capuchon de fermeture (3) est enfilé en deuxième direction en tant que couvercle sur le cache d'extrémité (2), ou bien la liaison conductrice est interrompue lorsque le capuchon de fermeture (3) est retiré en sens inverse de la deuxième direction.

16. Dispositif selon la revendication 14 étant donné que le capuchon de fermeture (3)
- présente des structures à encliquetage (13a, 13b) pour la liaison avec le cache d'extrémité (2), en particulier des structures (16a, 16b) correspondantes placées au-dessus, et de préférence disposées à l'opposé ; ou
- présente une ouverture fermée par une pièce de recouvrement (12), orientée de préférence en direction axiale (longitudinale) ; ou
- présente un logement (14a) orienté essentiellement perpendiculaire à la direction longitudinale et ouvert d'un côté dans cette direction, une prise mâle (14) étant enfichable dans ledit logement ; ou
- est un couvercle qui ferme d'un côté le cache d'extrémité (2) ouvert des deux côtés.

17. Dispositif selon la revendication 14, étant donné que le cache d'extrémité (2) est enfilable ou enfichable sur ou dans le boîtier (10) en direction d'un axe longitudinal de celui-ci.

18. Dispositif selon la revendication 14, étant donné que
- le capuchon de fermeture (3) présente des raccords d'alimentation en forme de prises mâles (14), ou
- le cache d'extrémité (2) présente un noyau métallique (4, 4a, 4b) enrobé de plastique qui a essentiellement la forme d'une équerre et possède une patte (4b) faisant saillie à travers l'enrobage plastique.

19. Procédé de la disposition d'un boîtier long (10) d'un mécanisme de commande pour manoeuvrer un vantail d'une fenêtre sur un cadre ou sur le vantail de la fenêtre, avec des éléments de fixation (20, 20', 40), étant donné que
- l'un des éléments de fixation (20) est appliqué de façon fixe sur le cadre ou le vantail et relié de façon pivotante (19) avec le couvercle terminal (1) correspondant pour l'extrémité du boîtier long (10) ;
- le couvercle terminal (1) correspondant est relié au boîtier (10) ;
- un autre élément de fixation (20') est prévu pour l'autre extrémité du boîtier (10), et élément de support (40) est prévu ou monté qui s'engrène par une ouverture (10') dans le boîtier (10) dans la zone située entre les deux éléments de fixation (20, 20'), ou bien déjà monté s'engrène dans le boîtier (10).

20. Procédé selon la revendication 19, étant donné que l'unité est un couvercle terminal (1) pour le boîtier (10) du mécanisme de commande pour la manoeuvre du vantail, étant donné que
- le couvercle terminal présente un cache d'extrémité (2) et un capuchon de fermeture (3) et que le cache d'extrémité (2) est configuré pour être appliqué latéralement sur le boîtier (10) et que le capuchon de fermeture (3) est relié avec le cache d'extrémité (2)
- le cache d'extrémité (2) est enfilable ou enfichable dans une première direction sur ou dans le boîtier (10) et que le capuchon de fermeture (3) est fixé sur le cache d'extrémité (2) ou séparé de celui-ci dans une direction essentiellement perpendiculaire à la première direction.
